# EUROPÄISCHE PATENTSCHRIFT

(11) **EP 0 311 876 B1**
(45) Veröffentlichungstag und Bekanntmachung des Hinweises auf die Patenterteilung: **13.04.1994**
(21) Anmeldenummer: 88116425.5
(22) Anmeldetag: 05.10.1988
(51) Int. Cl.: E04G 17/04

(54) **Verbund für Fertigschalungen**
Compound for prefabricated forms
Composition pour coffrages préfabriqués

(30) Priorität: 10.10.1987 DE 3734390
(43) Veröffentlichungstag der Anmeldung: 19.04.1989
(73) Patentinhaber: Dingler, Gerhard, D-72221 Haiterbach (DE)
(72) Erfinder: Dingler, Gerhard, D-72221 Haiterbach (DE)
(74) Vertreter: Kinkelin, Ulrich, Dipl.-Ing.

(56) Entgegenhaltungen:
- EP-A- 0 201 887
- DE-A- 2 759 966
- US-A- 3 481 575

## Beschreibung

Die Erfindung betrifft einen Verbund von zwei Schaltafeln und Schalschlössern für Elementschalungen gemäß dem Oberbegriff des Hauptanspruchs.

Solche Vorrichtungen sind zum Beispiel aus der Deutschen Patentschrift DE-A-27 59 966 bekannt.

Solche Fertigschalungen haben sich inzwishen in leichtere Schalungen und schwerere Schalungen differenziert. Die leichtere Schalung wird häufig "Wohnbauschalung" genannt, mit der bis in Höhen von 300 cm betoniert wird. Auch Wohnräume haben Höhen von etwa 200cm, so daß 300 cm Schalungshöhe hier eher die Ausnahme ist Ferner gibt es die schwerere Industrie- und Ingenieurbauschalung, mit der man natürlich niedere Höhen auch schalen kann, mit der man jedoch auf Höhen bis zu 10 Metern kommt, entsprechend den höheren Bauwerken in der Industrie und im Ingenieurbau.

Die Wohnbauschalung ist meistens leichter als die Industrie- und In genieurbauschalung. Erstere wiegt ungefähr bis zu 40 kg/m² und letztere liegt im Schnitt darüber. Die Gewichtsunterschiede rühren davon her, daß im einen Fall der Profilrahmen und die Querträger weniger steif und die Schalplatte etwas dünner als beim anderen Typus ist. Man erkennt die Unterschiede auch an der Größe und dem Gewicht der Schalschlösser: Ein Schalschloß für eine Wohnbauschalung wiegt größenordnungsmäßig 1 kg, während ein Schalschloß für Industrie- und Ingenieurbauschalung größenordnungsmäßig 3 kg wiegt.

Erfindungsgemäß wird diese Aufgabe durch die aus dem kennzeichnenden Teil des Hauptanspruchs ersichtlichen Merkmale gelöst.

Konstruktiv bedeutet dies, daß die Vorsprünge z.B. bei der sogenannten Mammutschalung der Firma Meva lediglich um Bruchteile eines Millimeters bis einige Millimeter höher gemacht werden und dieses Maß als Toleranzmaß bei der Fertigung der Schalschlösser auch überwacht wird. Die seitherigen Vorsprünge hatten lediglich Führungsaufgaben und dienten der Verstärkung der Pratzen im Wurzelbereich.

Es würde also nicht ausreichen, wenn die Eckflächen lediglich anliegen oder wenn sie mit einer zu kleinen Kraft anliegen. Wegen Materialeigenschaften und wegen der durch die relativ langen Querträger bedingten Hebelverhältnisse wäre man dann schnell über der Ebenheitstoleranz z.B. von 3 mm.

Durch die Merkmale des Anspruchs 2 erreicht man, daß diese ersten Bereiche auch dann nicht ausweichen, wenn man das Keilgetriebe z.B. zur Vorsicht oder aus Unachtsamkeit zu sehr anzieht. Der Begriff "quasi" ist ein zur Kennzeichnung in der Mathematik und Technik häufig verwendeter Begriff. Siehe z.B. Meyers Lexikon der Technik und der exakten Naturwissenschaften, Bd. 3, S. 2088 u. 2089.

Durch die Merkmale des Anspruchs 3 kommt man nahe an den dritten Bereich, was hebel- und kräftemäßig günstig ist, so daß dieser einen erheblichen Teil der Kraft abnehmen kann. Trotzdem bleibt man - im Gegensatz zu den Verhältnissen im ersten Bereich - in der Elastizität.

Ein Maß gemäß Anspruch 4 hat sich bei den in der Technik verwendeten Abmessungen und Materialien sehr bewährt, und zwar unabhängig davon, ob z.B. für andere Zwecke zusätzliche Sicken vorgesehen sind.

Rahmenschenkel gemäß Anspruch 5 sind ansich bekannt und können ohne Änderung weiterverwendet werden.

Gemäß Anspruch 6 erreicht man, daß die Schweißanlagen und die Lage der Schweißnaht nicht geändert werden muß. Sie ist auch jetzt in der Lage, die sprunghaft gewachsenen Stauchkräfte aufzunehmen.

Eine Bemessung gemäß Anspruch 7 reicht aus, den Schalungsdruck ungefähr zu verdoppeln, den eine Industrie- und Ingenieurbauschalung aufnehmen kann, wenn die Durchbiegung nicht mehr als 3 mm auf 1 m Abstand der Meßpunkte betragen soll.

Eine Bemessung gemäß Anspruch 8 reicht für die sogenannte Mammutschalung der Firma Meva , Haiterbach, sowie für mit ihr verwandte Schalungen wie die Framax-Rahmenschalung der Firma Doka, München, der Manto-Schalung der Firma Hünnebeck, Ratingen, der Top-Schalung der Firma Noe, Süßen usw.

Durch die Merkmale des Anspruchs 9 erhält man noch eine feinere Eingrenzung der benötigten Kraft.

Durch die Merkmale des Anspruchs 10 kann man bis auf ein Minimum an Spannstellen herunterkommen (zwei Spannstellen reichen aus), ohne daß z.B. die Durchbiegung mehr als 3 mm auf 1 m Meßpunkt-Distanz anwächst. Mit einer so niederen Anzahl von Schalschlössern kommt man insbesondere dann aus, wenn man die Schalschlösser direkt oberhalb oder unterhalb der Querträger vorsieht.

Durch die Merkmale des Anspruchs 11 erhält man Werte für die Wohnbauschalung, mit der man ja nur in der für Wohnbauten erforderlichen Höhe schalt, die auch leichter ist und deren Profilrahmen und Querträger auch merklich schwächer sind.

Die Merkmale der Ansprüche 12, 13 geben noch eine bessere Eingrenzung der Kraft. Natürlich sind höher, Kräfte unschädlich, denn - wie auch bei der Industrie- und Ingenieurbauschalung - halten die Rahmenschenkel und Schalschlösser höhere Kräfte ohne weiteres aus.

Anspruch 14 lehrt, mit wie wenig Spannstellen man dabei auskommen kann, und auch hier ist es günstig, die Schalschlösser möglichst angrenzend an die Querträger vorzusehen.

Anspruch 15 zeigt, daß die Vorsprünge nicht unbedingt ausschließlich an der Wurzel der Pratzen vorgesehen sein müssen. Würde man die Vorsprünge am Stahlprofil eines Rahmenschenkels vorsehen, dann würde dies zumindest einen weiteren Rollensatz bedeuten. Bei Aluminiumprofilen dagegen ist die Ausbildung einfacher, da es beim Strangpreßverfahren gleichgültig ist, ob ein Absatz mehr oder weniger vorhanden ist. Sieht man die Vorsprünge am Rahmenschenkel vor, so ist zu bedenken, daß hierdurch eine weitere Ecke entsteht, an der sich Beton trotz Reinigens festsetzen könnte.

Die Erfindung wird nunmehr anhand von bevorzugten Ausführungsbeispielen erläuert. In der Zeichnung zeigen:
- Fig. 1: eine Schalung, bestehend aus dem Verbund einer Vielzahl von Schaltafeln, von außen gesehen;
- Fig. 2: einen waagrechten Schnitt längs der Linie 2-2 in Fig. 1 im Maßstab 1 : 1;
- Fig. 3: eine Ansicht gemäß dem Pfeil 3 in Fig. 2;
- Fig. 4: den Querschnitt durch einen Aluminiumrahmenschenkel;
- Fig. 5: einen schematischen Querschnitt ähnlich Fig. 2 zur Erläuterung der Wirkung der Erfindung nach Ansicht des Erfinders.

Gemäß Fig. 1 ist ein Verbund 11 für eine Schalhöhe von 300 cm + 120 cm = 420 cm zusammengestellt. Die maximale Schalhöhe ist also 420 cm.
Im unteren Bereich sind Schaltafeln 12 links vorgesehen, die 250 cm breit sind. Sie haben einen Profilrahmen 13, der außen umläuft und einen senkrechten Mittensteg 14 aufweist. In den Feldern zwischen den senkrechten Rahmenschenkeln des Profilrahmens 13 und dem Mittensteg 14 erstrecken sich horizontale Querträger 16 in gleichmäßigem Abstand. In den senkrechten Rahmenschenken des Profilrahmens 13 und im Mittensteg 14 sind Ausnehmungen 17 und 18 für die Zugstäbe von Schalungsankern vorgesehen. Die einander benachbarten senkrechten Rahmenschenkel der Profilrahmen 13 sind mit Schalschlössern 19 verbunden, von denen hier drei Stück verwendet werden. Nach rechts setzt sich der Verbund 11 mit Schaltafeln 21 fort, die ebenfalls einen Profilrahmen 22 aufweisen. Die Profilrahmen 13 und 22 sind aus gleichem Material mit gleichem Querschnitt hergestellt. Die Profilrahmen 22 sind untereinander und mit dem angrenzenden Profilrahmen 13 durch Schalschlösser 19 verbunden. Alle Schalschlösser 19 sind im Prinzip gleich gestaltet. Auch in den Feldern der Schaltafeln 21 sind drei Schalschlösser der Höhe nach angeschlagen. Auch haben die Schaltafeln 21 auf der gleichen Höhe wie die Schaltafeln 12 Ausnehmungen 17 und 18 zu den gleichen Zwecken. Die Schaltafeln 21 sind 125 cm breit. Die Schaltafeln 12 sind aus den Schaltafeln 21 dadurch entstanden daß zwei benachbarte senkrechte Rahmenschenkel nicht durch Schalschlösser miteinander verbunden wurden. Vielmehr sind diese zusammegeschweißt worden, um ein der Breite und Fläche nach doppelt so großes Element zu schaffen. Auch bei den Schaltafeln 21 verlaufen die Querträger 16 horizontal und in der Flucht mit den Querträgern 16 der Schaltafeln 12. Rechts setzt sich der Verbund 11 mit einer Schaltafel 23 fort, die lediglich 90 cm breit, aber ebenfalls 300 cm hoch ist. Da sie - abgesehen von der Breite - gleich gestaltet ist wie die vorher beschriebenen Schaltafeln, wird sie nicht näher erläutert. Ganz rechts befindet sich eine Schaltafel 24 von 45 cm Breite, die jetzt auch keiner näheren Erläuterung bedarf.

Die Höhe von 300 cm ist durch eine darüber angeordnete Reihe von Schaltafeln aufgestockt, wobei man wiederum Schaltafeln 21 erkennt, die waagrecht liegen und gleich mit den vorher beschriebenen Schaltafeln 21 sind.
Man erkennt auch, daß sie mit Schalschlössern 19 untereinander und mit dem darunter liegenden Teil des Verbunds verklammert sind. Da die oberen Schaltafeln 21 liegend angeordnet sind, verlaufen ihre Querträger 16 senkrecht. Entsprechend der kleineren Höhe von 1,20 m werden hier der Höhe nach nur zwei Schalschlösser 19 verwendet. Rechts schließen sich weitere Schaltafeln 26, 27 und 28 an, die der Breite nach den darunter angeordneten Schaltafeln 21, 23 und 24 entsprechen, jedoch lediglich 1,20 m hoch sind und horizontal verlaufende Querträger 16 haben. Die Verklammerung und die Anordnung der Ausnehmungen ergibt sich aus der Zeichnung.

Es ist klar, daß der Betondruck ganz unten im Verbund 11 am höchsten ist. Es verbietet sich jedoch, die hierdurch verursachten Ausbeulungen etwa dadurch aufzufangen, daß der Profilrahmen 13 nach unten zu unterschiedlich solide wird oder z.B. nach unten zu mehr Querträger verwendet werden, denn dann wäre die Flexibilität eines solchen Verbunds 11 nicht mehr gegeben, weil dann bei den Schaltafeln es ein "unten" und "oben" geben würde. Die Schaltafeln müssen so gestaltet sein, daß Rücksichtnahmen dieser Art nicht notwendig sind.

Fig. 2 und 3 zeigen je eine Schalplatte 29, an deren Vorderseite 31 beim Betonieren Beton anliegt. Von rückwärts werden die Schalplatten 29 durch die Querträger 16 abgestützt. Sie sind aus Stahl und haben Hutprofil. Durch Schrauben 30 sind sie von rückwärts gegen die Schalplatten 29 geschraubt Zwei Rahmenschenkel 32, 33 haben spiegelbildlich gleichen Querschnitt und sind aus Stahl.
Fig. 2 zeigt den Querschnitt im Maßstab 1 : 1. Die Rahmenschenkel 32, 33 sind in ihrer Form und den Eigenschaften als Stahlträger an sich bekannt. Bei der schmalen Schaltafel 24 werden die Querträger 16 kaum auf Biegung beansprucht, und hier tragen die Rahmenschenkel 32, 33 relativ viel vom Schalungsdruck. Bei der Schaltafel 23 werden die Querträger 16 schon erheblich mehr auf Biegung beansprucht und bei den Schaltafeln 12 werden die Querträger 16 maximal auf Biegung beansprucht und versuchen damit, die Rahmenschenkel 32, 33 zu verdrehen.
Gemäß Fig. 2 sind die Querträger 16 mittels Schweißnähten 35 stumpf an den Rahmenschenkeln 32, 33 angeschweißt. Die Rahmenschenkel 32, 33 haben jeweils einen ersten Schenkel 34 mit einer äußeren Querfläche 36. Die ersten Schenkel 34 bestehen aus zwei Teilschenkeln, die über eine Schweißnaht 40 stumpf miteinander verschweißt sind. Auf der äußeren Querfläche 36 ist die Schweißnaht entfernt, so daß die äußeren Querflächen 36 beider Rahmenschenkel 32, 33 exakt fluchten können. Zur Mitte hin setzen sich die ersten Schenkel nach einem 90°-Knick in zweiten Schenkeln 37 fort, die parallel zueinander verlaufend aneinander anliegen. Sie gehen dann in eine bekannte Nase 38 über, die sich auf der Außenseite der Schalplatte 29 als dritter Schenkel 39 fortsetzt. Am Knie 41 liegt die innenfläche der Schalplatte 29 noch einmal auf. Nach dem Knie 41 folgt ein vierter Schenkel 42, der wie die anderen Schenkel mit Ausnahme einer Sicke 43 in sich geradlinig verläuft. Die Sicken 43 beider Rahmenschenkel 32, 33 liegen sich exakt gegenüber, da das Profil identisch ist. Jede Sicke 43 hat eine Schräge 44, die zur Schalplatte 29 hin geneigt ist und ferner eine Schräge 46, die zum ersten Schenkel 34 hin geneigt ist. In einem Grund 47 gehen die Schrägen 44, 46 ineinander über. Jeder vierte Schenkel 42 hat außen am Übergang zum ersten Schenkel 34 eine Außen-Eckfläche 47, die nichts anderes als die Außenfläche des vierten Schenkels 42 ist. In der Ansicht von Fig. 2 läuft die äußere Querfläche 48 der Querträger 16 um denjenigen Betrag oberhalb der äußeren Querflächen 36 der ersten Schenkel 34, der notwendig ist, um die dort verlaufende Schweißnaht nicht nach unten vorstehen zu lassen.

Ein Schalschloß 49 ist aus Temperguß mit einem Sigma zulässig von 800 kP (Kilopond), und zwar Sigma-Zug ÷ Sigma-Druck. Mindestens 500 kP sind notwendig. Das Schalschloß hat zwei Pratzen 51, 52, die an ihren oberen, inneren Enden je einen aufeinander zu gerichteten Vorsprung 53, 54 haben, der jeweils eine nach innen und unten gerichtete Schräge 56, 57 aufweist, die der zugehörigen Schräge 44, 46 zugeordnet ist, wobei diese - wie die Zeichnung zeigt - keinesfalls den gleichen Winkel zu haben brauchen. Die Anlage findet bei unterschiedlichen Winkeln im Eckbereich 58, 59 mit mehr Linienberührung als Flächenberührung statt. Der Eckbereich 58, 59 befindet sich außerhalb des Grunds 45 . Der Vorsprung 53, 54 hat auch einen Abstand von der Schräge 46 beider Sicken 43.

Nach unten zu gehen die Vorsprünge 53, 54 in eine Innenfläche 61,62 über, die einen deutlichen Abstand von den vierten Schenkeln 42 hat. Im Bereich der Außeneckflächen 47 haben die Pratzen 51, 52 jedoch je einen Vorsprung 63, 64, dessen Außenfläche 66, 67 mit 30 kN an der jeweiligen Außen-Eckfläche 47,48 anliegt. Damit hier definierte Anlageverhältnisse herrschen und nicht etwa Betonschmutz od. dgl. die Verhältnisse diktieren, schließt sich an die Außenflächen 66, 67 jeweils eine Hohlkehle 68, 69 an.

Auch die Eckbereiche 58 ,59 liegen unter einer Kraft von 30 kN an, wenn dies die Außenflächen 66, 67 tun.

Das Schalschloß 49 hat ein Joch 71, bestehend aus einem Steg 72, der parallel zu den ersten Schenkeln 34 verläuft, sich bis unter die Pratze 51 erstreckt, eine Anlagefläche 73 für die äußere Querfläche 36 hat und ein nicht dargestelltes, rechteckiges Loch für einen Keil 74 hat. Der Steg 72 wird in einer rechtflachförmigen Führung 76 desjenigen Stegs 77 geführt, der mit der Pratze 51 einstückig ist. Der Steg 77 hat in der Fig. 2 nach oben gerichtet eine Anlagefläche 78 sowohl für die äußere Querfläche 36 des Rahmenschenkels 32 als auch des Rahmenschenkels 33, für letztere jedoch nur wenig eine Symmetrieebene 79 übergreifend. Im Steg 77 sind sowohl in seiner Oberwand 81 als auch in seiner Unterwand 82 rechteckförmige Löcher 83 für den Keil 84 vorgesehen. Zum Anziehen benötigt man lediglich einen üblichen Schalungshammer, der gewöhnlich ein Gewicht von 1 kg und etwas darunter hat. Beim Anziehen schlägt man auf den Kopf 84. Damit werden die durch die Pfeile 86, 87 dargestellten Kräfte aufgebracht, wobei der Pfeil 86 die eingeleitete Kraft an dieser Steile und der Pfeil 87 die Reaktionskraft an dieser Stelle darstellen.

Es zeigt sich, daß alles, was im Zusammenhang mit den Fig. 2 und 3 beschrieben worden ist, bekannt ist, mit Ausnahme der Gestaltung der Vorsprünge 63, 64, die soweit in Richtung auf die Symmetrieebene 79 verdickt wurden, daß sie zuverlässig und mit der notwendigen Kraft dort anliegen, während der Eckbereich 58, 59 der Pratzen 51, 52 noch auf keinen Fall im Grund 45 aufstößt.

Bei der Betrachtung der Fig. 2 sieht man ohne weiteres ein, daß die Vorsprünge 63, 64 dann etwas nützen, wenn z.B. bei festgehaltener rechter Schalplatte 29 die linke Schalplatte 29 im Uhrzeigersinn bewegt wird, und zwar um eine Schwenkachse, die in der Symmetrieebene 79 senkrecht zur Zeichnungsebene von Fig. 2 etwa im Bereich der Nasen 38 liegt. Man sieht dann, daß sich die zweiten Schenkel 37 nicht so voneinander entfernen können, daß ein keilförmiger, nach unten offener Spalt entstünde.
Diese Belastungsart tritt auf, wenn ein Verbund z.B. am Kran hängt und pendelt.

Wenn jedoch Betondruck aufgefangen werden soll, dann kommt die Kraft auf die Schalplatten 29 von der anderen Seite, nämlich gemäß Fig. 2 von oben, und da die Querträger 16 die Tendenz haben, nach unten auszubauchen, wollen sich die zweiten Schenkel 37 derart entfernen, daß ein nach oben offener Keilspalt entstünde. Gerade hier will die Erfindung eine Lösung geben, und anhand der fig. 5 wird versucht, die Wirkung zu erklären.
Die Darstellung gemäß Fig. 5 ist zeichnerisch weit übertrieben. Es sind auch die Rahmenschenkel 32, 33 nur schematisch dargestellt, ebenso wie das Schalschloß 19. Die ausgezogen gezeichnete Lage entspricht derjenigen von Fig. 2. Kommt es nun zur Belastung durch Beton, dann herrscht eine Tendenz, die gestrichelt gezeichnete Lage einzunehmen. Man sieht, daß diese Lage nur eingenommen werden kann, wenn es dem Joch 71 gelingt, sich zu verkürzen. Es ist nämlich die Entfernung zwischen den Punkten 88, 89 kürzer als zwischen den Punkten 91, 92. Entsteht jedoch ein Halt durch die Kräfte gemäß den Pfeilen 87, dann kann die gestrichelt gezeichnete Lage in Fig. 5 nicht eingenommen werden und die Rahmenschenkel 32, 33 bleiben in ihrer ausgezogen gezeichneten Lage. Natürlich liegen die Außenflächen 66, 67 unter Reibung und einer oben näher erläuterten Kraft an den Außen-Eckflächen 47 an. Solange diese Bedingungen erfüllt sind, tritt die erstrebte Wirkung auf. Sind die beiderseitigen Flächen aus Stahl, dann hat man z.B. eine Haftreibungszahl, die ungefähr gleich der Glertreibungszahl ist, von 0,20.
Für Aluminium/Stahl können die Verhältnisse ohne weiteres überblickt werden.

Fig. 4 zeigt für einen stranggepreßten Rahmenschenkel im Maßstab 1 : 1 für das Material Al Mg Si 0,5 F25 ein für die Erfindung verwendbares Profil. Hier ist der erste Schenkel 34 4 mm dick entsprechend der auf ihn wirkenden Kraft. Im Bereich des ersten Schenkels 34 muß das Profil in Querrichtung quasi steif sein. Im Bereich der Schräge 44 muß jedoch der vierte Schenkel 42 etwas nach innen zu nachgeben können. Wegen des gegenüber Stahl geringeren Elastizitätsmoduls ist hier eine Querwand 93 vorgesehen, die sich andererseits auf dem zweiten Schenkel 37 abstützt und wie eine Blattfeder ausweichen kann, ohne bleibend verformt zu werden.

Die Erfindung läßt sich auch dann anwenden, wenn die Profilrahmen 13 z.B. aus glasfaserverstärktem Kunststoff sind. Die Profilrahmen 13 können auch aus geschäumtem Kunststoff oder geschäumtem Material sein, wobei dann statt der diskreten Schenkel 34, 37, 39, 42 Bereiche treten, deren Umriß zwar nicht so genau definiert werden kann wie bei den Ausführugnsbeispielen, die jedoch die gleiche Wirkung haben.

Die Begriffe Dywidag, Framax und Manto sind eingetragene Warenzeichen.

## Patentansprüche

1. Verbund (11) von zwei Schaltafeln (12) und Schalschlössern (19, 49) für Elementschalungen, die mindestens zwei Spannstellen aufweisen,
mit je einem Schaltafel-Profilrahmen (13),
mit einer Vielzahl von steifen Querträgern (16), die zueinander parallel sind, etwa gleichen Abstand voneinander haben und deren Enden starr mit zwei zueinander parallelen Rahmenschenkeln (32, 33) jedes Profilrahmens (13) verbunden sind,
mit je einer Schalplatte (29), die vor den Querträgern (16) liegt und von diesen abgestützt wird,
mit einer umlaufend innen an den Rahmenschenkeln (32, 33) jedes Profilrahmens (13) vorgesehenen ersten Schräge (44), die näher der Schalplatte (29) zu als einer äußeren Querfläche (36) des Rahmenschenkels (32, 33) liegt, welche Schräge (44) nach außen zu ansteigt und von der Querfläche (36) aus gemessen überall den gleichen Abstand hat,
mit vier Bereichen jedes Rahmenschenkels (32, 33), wobei der erste (34) die Querfläche (36) aufweist, der zweite Bereich (37) eine äußere Anlagefläche aufweist, die mindestens teilweise senkrecht zur Schalplatte (29) steht und gegebenenfalls an einer Anlagefläche der benachbarten Schalplatte (29) anliegt, der dritte Bereich (39) sich hinter der Schalplatte (29) und parallel zu dieser erstreckt und der vierte Bereich (42) die erste Schräge (44) aufweist und im Abstand vom zweiten Bereich (37) angeordnet ist,
wobei die ersten Bereiche (34) fluchten und wobei die ersten (34) und vierten (42) Bereiche je eine Ecke mit einer Außen-Eckfläche (66, 67) am vierten Bereich (42) bilden und wobei die Rahmenschenkel (32, 33) im Bereich der Schrägen (44) senkrecht zum vierten Bereich (42) elastisch komprimierbar sind, mit zwei Pratzen (51, 52) und einem Keilgetriebe (74, 76) für jedes Schalschloß (19, 49), wobei an den aufeinander zu gerichteten Bereichen (53, 54) der Pratzen (51, 52) zweite Schrägen (56, 57) vorgesehen sind, die mit den ersten Schrägen (44) zusammenwirken und die benachbarten Rahmenschenkel (32, 33) sowohl aneinanderdrücken als auch zum Joch (71) des Schalschlosses (19, 49) hin drücken,
mit einer ebenen Anlagefläche (73, 78) auf der Innenseite des Jochs (71), an der die äußeren Querflächen (36) der Rahmenschenkel (32, 33) mindestens auf Teilbereichen ausrichtend anliegen und mit Vorsprüngen (63, 64) an aufeinander zu gerichteten Bereichen an der Pratzenwurzel und/oder an den vierten Bereichen (42) des Rahmenschenkels (32, 33) auf der Höhe der Außen-Eckflächen (47, 48), wobei die Vorsprünge (63, 64) wesentlich kürzer als die Länge der Pratzen (51, 52) sind und zwischen den Vorsprüngen (63, 64) und den zweiten Schrägen (56, 57) ein Freiraum vorhanden ist,
gekennzeichnet durch folgende Merkmale:
a) die Außenflächen (66, 67) der Vorsprünge (63, 64) liegen an den jeweiligen Außen-Eckflächen (47, 48) des vierten Bereichs (42) an,
b) bei gemäß a) anliegenden Vorsprüngen (63, 64) sind die zweiten Schrägen (56, 57) der Pratzen (51, 52) noch von einer Endlage auf den ersten Schrägen (44) des vierten Bereichs (42) entfernt, und zwar nach auf das Keilgetriebe (74, 76) mit Hammerschlägen von Bauhämmern aufgebrachten Kräften und vor bleibender Deformierung der ersten Bereiche (34) und der vierten Bereiche (42),
c) im montierten Zustand haben die ersten Bereiche (34) an deren äußeren Eckflächen (47) ein bestimmtes erstes lichtes Maß,
d) die Vorsprünge (63, 64) haben zwischen ihren aufeinander zu gerichteten Außenflächen (66, 67) im montierten Zustand ein zweites lichtes Maß, das gleich dem ersten lichten Maß ist,
e) die zweiten Schrägen (56, 57) haben ihre Soll-Lage auf den ersten Schrägen (44).

2. Verbund nach Anspruch 1, dadurch gekennzeichnet, daß die ersten Bereiche (34) quasi nicht komprimierbar sind.

3. Verbund nach Anspruch 1, dadurch gekennzeichnet, daß die zweiten Schrägen (56, 57) von den ersten Bereichen (34) mehr als die Hälfte der Breite der vierten Bereiche (42) entfernt sind.

4. Verbund nach Anspruch 3, dadurch gekennzeichnet, daß die Entfernung etwa 2/3 bis 3/4 beträgt.

5. Verbund nach Anspruch 1, dadurch gekennzeichnet, daß die Rahmenschenkel (32, 33) aus kaltgewalztem Stahl sind und ein geschlossenes Profil bilden.

6. Verbund nach Ansprüchen 1 und 5, dadurch gekennzeichnet, daß die ersten Bereiche (40) aus zwei stumpf geschweißten Schenkeln bestehen.

7. Verbund nach Anspruch 1, dadurch gekennzeichnet, daß bei Großflächenschalungen bei einer Schaltafelabmessung ab mindestens 250 cm Höhe x mindestens 75 cm Breite die Kraft an den Eckflächen (47) zwischen 15 und 50 Kilonewton bei zwei oder drei längs der Höhe angeordneten Schalschlössern (19, 49) ist.

8. Verbund nach Anspruch 7, dadurch gekennzeichnet, daß die Kraft 30 ± 25 % Kilonewton beträgt.

9. Verbund nach Anspruch 8, dadurch gekennzeichnet, daß die Kraft 30 ± 10 % Kilonewton beträgt.

10. Verbund nach Anspruch 7, dadurch gekennzeichnet, daß zwei oder drei Spannstellen der Höhe nach vorgesehen sind.

11. Verbund nach Anspruch 1, dadurch gekennzeichnet, daß bei Wohnbauschalungen bei einer Schaltafelabmessung ab 250 cm Höhe x mindestens 75 cm Breite die Kraft an den Eckflächen zwischen 7 und 25 Kilonewton bei zwei oder drei auf 205 cm angeordneten Schalschlössern ist.

12. Verbund nach Anspruch 11, dadurch gekennzeichnet, daß die Kraft 15 ± 15 % Kilonewton beträgt.

13. Verbund nach Anspruch 12, dadurch gekennzeichnet, daß die Kraft 15 ± 10 % Kilonewton beträgt.

14. Verbund nach Anspruch 11, dadurch gekennzeichnet, daß zwei oder drei Spannstellen vorgesehen sind.

15. Verbund nach Anspruch 1, dadurch gekennzeichnet, daß die Vorsprünge (63, 64) teilweise bis vollständig an den Eckflächen (47) vorgesehen sind.

## Claims

1. Interconnected assembly (11) of two shuttering panels (12) and shuttering locks (19, 49) for prefabricated shutterings which have at least two clamping points,
having in each case one shuttering-panel profile frame (13),
having a multiplicity of rigid transverse load-bearing members (16) which are parallel to one another, are at approximately the same distance from one another, and the ends of which are connected rigidly to two mutually parallel frame legs (32, 33) of each profile frame (13), having in each case one shuttering board (29) which is located in front of the transverse load-bearing members (16) and is supported by them,
having a first oblique portion (44), provided on the frame legs (32, 33) of each profile frame (13) such that it runs around on the inside, which is located nearer the shuttering board (29) than an outer transverse surface (36) of the frame leg (32, 33), increases outwards and, measured from the transverse surface (36), is at the same spacing at all points,
having four regions of each frame leg (32, 33), the first (34) having the transverse surface (36), the second region (37) having an outer abutment surface which is at least partially at right angles to the shuttering board (29) and, if appropriate, butts against an abutment surface of the neighbouring shuttering board (29), the third region (39) extending behind the shuttering board (29) and parallel thereto, and the fourth region (42) having the first oblique portion (44) and being arranged at a distance from the second region (37),
the first regions (34) being in alignment, and the first (34) and fourth (42) regions forming in each case a corner with an outer corner surface (66, 67) on the fourth region (42), and it being possible, in the region of the oblique portions (44), for the frame legs (32, 33) to be elastically compressed perpendicularly to the fourth region (42),
having two claws (51, 52) and a wedge mechanism (74, 76) for each shuttering lock (19, 49), there being provided, on the regions (53, 54), of the claws (51, 52), to be directed towards one another, second oblique portions (56, 57) which interact with the first oblique portions (44) and press the neighbouring frame legs (32, 33) towards one another as well as towards the yoke (71) of the shuttering lock (19, 49),
having a planar abutment surface (73, 78) on the inner side of the yoke (71), on which the outer transverse surfaces (36) of the frame legs (32, 33) abut, such that they are aligned at least with part-regions, and having protrusions (63, 64) on regions, to be directed towards one another, on the claw root and/or on the fourth regions (42) of the frame leg (32, 33) at the level of the outer corner surfaces (47, 48), the protrusions (63, 64) being considerably shorter than the length of the claws (51, 52) and a free space being present between the protrusions (63, 64) and the second oblique portions (56, 57),
characterized by the following features:
a) the outer surfaces (66, 67) of the protrusions (63, 64) butt against the respective outer corner surfaces (47, 48) of the fourth region (42),
b) with the protrusions (63, 64) abutting according to a), the second oblique portions (56, 57) of the claws (51, 52) are still at a distance from an end position on the first oblique portions (44) of the fourth region (42), to be precise after forces have been applied onto the wedge mechanism (74, 76) by hammer blows from builders' hammers and prior to permanent deformation of the first regions (34) and of the fourth regions (42),
c) in the mounted state, the first regions (34) have a defined first clear dimension at their outer corner surfaces (47),
d) in the mounted state, the protrusions (63, 64) have a second clear dimension, which is equal to the first clear dimension, between their outer surfaces (66, 67) which are to be directed towards one another,
e) the second oblique portions (56, 57) have their desired position on the first oblique portions (44).

2. Interconnected assembly according to Claim 1, characterized in that the first regions (34) are quasi non-compressible.

3. Interconnected assembly according to Claim 1, characterized in that the distance of the second oblique portions (56, 57) from the first regions (34) is more than half the width of the fourth regions (42).

4. Interconnected assembly according to Claim 3, characterized in that the distance is approximately 2/3 to 3/4.

5. Interconnected assembly according to Claim 1, characterized in that the frame legs (32, 33) consist of cold-rolled steel and form a closed profile.

6. Interconnected assembly according to Claims 1 and 5, characterized in that the first regions (40) (sic) comprise two butt-welded legs.

7. Interconnected assembly according to Claim 1, characterized in that, in the case of large-surface area shutterings with a shuttering-panel dimension from at least 250 cm (height) × at least 75 cm (width), the force on the corner surfaces (47) is between 15 and 50 kilo-newtons with two or three shuttering locks (19, 49) arranged along the height.

8. Interconnected assembly according to Claim 7, characterized in that the force is 30 ± 25% kilonewtons.

9. Interconnected assembly according to Claim 8, characterized in that the force is 30 ± 10% kilonewtons.

10. Interconnected assembly according to Claim 7, characterized in that two or three clamping points are provided along the height.

11. Interconnected assembly according to Claim 1, characterized in that, in the case of housing-construction shutterings with a shuttering-panel dimension from 250 cm (height) × at least 75 cm (width), the force on the corner surfaces is between 7 and 25 kilonewtons with two or three shuttering locks arranged at 205 cm.

12. Interconnected assembly according to Claim 11, characterized in that the force is 15 ± 15% kilonewtons.

13. Interconnected assembly according to Claim 12, characterized in that the force is 15 ± 10% kilonewtons.

14. Interconnected assembly according to Claim 11, characterized in that two or three clamping points are provided.

15. Interconnected assembly according to Claim 1, characterized in that the protrusions (63, 64) are provided partially or completely on the corner surfaces (47).

## Revendications

1. Composition (11) de deux banches (12) et verrous de banche (19, 49) pour des coffrages d'éléments, présentant au moins deux points de tension, comprenant
- chacun un cadre en profilés de banche (13),
- un grand nombre de traverses rigides (16), parallèles, disposées en respectant un écart à peu près régulier, et dont les extrémités sont reliées rigidement à deux barres de cadre (32, 33) parallèles entre elles de chaque cadre en profilés (13) ;
- chacun un panneau de coffrage (29), situé devant les traverses (16) et supporté par celles-ci,
- un premier biais (44) prévu de façon à contourner intérieurement les barres du cadre (32, 33) de chaque cadre en profilés (13), ledit biais étant plus proche du panneau de coffrage (29) que d'une surface transversale extérieure (36) de la barre du cadre (32, 33), ledit biais (44) s'élevant vers l'extérieur et présentant le même écart partout, mesuré à partir de la traverse (36),
- quatre zones de chaque barre de cadre (32, 33), la première (34) présentant la surface transversale (36), la deuxième zone (37) une surface d'appui extérieure, au moins partiellement perpendiculaire par rapport au panneau de coffrage (29) et venant, le cas échéant, contre une surface d'appui du panneau de coffrage (29) adjacent, la troisième zone (39) s'étendant derrière le panneau de coffrage (29) de façon parallèle à celui-ci et la quatrième zone (42) présentant le premier biais (44), disposé à distance de la seconde zone (37), les premières zones (34) étant alignées et les premières (34) et quatrièmes (42) zones formant respectivement un angle avec une surface angulaire extérieure (66, 67) à la quatrième zone (42), et les barres du cadre (32, 33) pouvant être comprimées de façon élastique dans la zone des biais (44) perpendiculairement à la quatrième zone (42),
- deux griffes (51, 52) et un mécanisme à coins (74, 76) pour chaque verrou de banche (19, 49), sur les zones (53, 54) se faisant face des griffes (51, 52) étant prévus des seconds biais (56, 57) coopérant avec les premiers biais (44) et poussant l'une contre l'autre les barres du cadre voisins (32, 33) et les poussant également vers le joug (71) du verrou de banche (19, 49),
- une surface d'appui plane (73, 78) sur la surface intérieure du joug (71), sur lequel reposent, alignées, les surfaces transversales extérieures (36) des barres du cadre (32, 33) au moins sur des zones partielles ;
- et des parties en saillie (63, 64) sur des zones en regard à la base des griffes et/ou aux quatrièmes zones (42) des barres de cadre (32, 33) à la hauteur des surfaces angulaires (47, 48), les parties en saillie (63, 64) étant sensiblement plus courtes que la longueur des griffes (51, 52), et entre les parties en saillie (63, 64) et les seconds biais (56, 57) est prévu un espacement, caractérisée par les caractéristiques suivantes :
a) les surfaces extérieures (66, 67) des parties en saillie (63, 64) viennent contre les surfaces angulaires extérieures (47, 48) de la quatrième zone (42) ;
b) dans le cas des parties en saillie (63, 64) venant contre suivant a) les seconds biais (56, 57) des griffes (51, 52) sont toujours éloignés d'une position finale sur les premiers biais (44) de la quatrième zone (42), et ceci, après que des forces aient été appliquées sur le mécanisme à coins (74, 76) par des coups de marteau de construction, et avant une déformation permanente des premières zones (34) et quatrièmes zones (42).
c) à l'état montré, les premières zones (34) présentent, à leur surfaces angulaires extérieures (47), une certaine première mesure antérieure,
d) les parties en saillie (63, 64) présentent, entre leurs surfaces extérieures (66, 67) se faisant face à l'état montré, une seconde mesure antérieure qui est égale à la première mesure antérieure,
e) les seconds biais (56, 57) ont une position théorique sur les premiers biais (44).

2. Composition suivant la revendication 1, caractérisée en ce que les premières zones (34) ne peuvent pratiquement pas être comprimées.

3. Composition suivant la revendication 1, caractérisée en ce que les seconds biais (56, 57) sont écartés des premières zones (34, de plus de la moitié de la largeur des quatrièmes zones (42).

4. Composition suivant la revendication 3, caractérisée en ce que cet écart est d'environ 2/3 à 3/4.

5. Composition suivant la revendication 1, caractérisée en ce que les barres (32, 33) du cadre sont en acier laminé à froid et forment un profilé fermé.

6. Composition suivant les revendications 1 et 5, caractérisée en ce que les premières zones (40) consistent en deux barres soudées bout à bout.

7. Composition suivant la revendication 1, caractérisée en ce que, dans le cas de coffrages de grandes surfaces à des dimensions de banche, à partir d'une hauteur de 250 cm minimum x une largeur de 75 cm minimum, la force appliquée aux surfaces angulaires (47) est comprise entre 15 et 50 kiloNewton dans le cas de deux à trois verrous de banches (19, 49) disposés sur la hauteur.

8. Composition suivant la revendication 7, caractérisée en ce que la force est de 30 ± 25 % kiloNewton.

9. Composition suivant la revendication 8, caractérisée en ce que la force est de 30 ± 10 % kiloNewton.

10. Composition suivant la revendication 7, caractérisée en ce que deux ou trois points de tension sont prévus sur la hauteur.

11. Composition suivant la revendication 1, caractérisée en ce que, dans le cas de coffrages destinés aux constructions d'habitation, ayant des dimensions de banches à partir de 250 cm de hauteur x une largeur d'au moins 75 cm, la force appliquée aux surfaces angulaires est comprise entre 7 et 25 kiloNewton pour deux ou trois verrous de banche disposés sur 205 cm.

12. Composition suivant la revendication 11, caractérisée en ce que la force est de 15 ± 25 % kiloNewton.

13. Composition suivant la revendication 12, caractérisée en ce que la force est de 15 ± 10 % kiloNewton.

14. Composition suivant la revendication 11, caractérisée en ce que sont prévus deux ou trois points de tension.

15. Composition suivant la revendication 1, caractérisée en ce que les parties en saillie (63, 64) sont prévues en partie ou entièrement sur les surfaces angulaires (47).
